# EUROPÄISCHE PATENTSCHRIFT

(11) **EP 2 549 045 B1**
(45) Veröffentlichungstag und Bekanntmachung des Hinweises auf die Patenterteilung: **14.02.2018**
(21) Anmeldenummer: 12005341.8
(22) Anmeldetag: 21.07.2012
(51) Int. Cl.: E06B 3/30

(54) **Fenster oder Türrahmen mit einer Vorsatzschale**
Window or door frames with an outer shell
Cadre de porte ou fenêtre avec un panneau d'habillage

(30) Priorität: 22.07.2011 AT 10802011; 22.07.2011 AT 10792011
(43) Veröffentlichungstag der Anmeldung: 23.01.2013
(73) Patentinhaber: JOSKO Fenster und Türen GmbH, 4794 Kopfing im Innkreis (AT)
(72) Erfinder: Reibe, Thomas, 94127 Neuburg am Inn (DE); Scheuringer, Johann, 4722 Peuerbach (AT)
(74) Vertreter: Peham, Alois

(56) Entgegenhaltungen:
- EP-A1- 1 555 376
- EP-A2- 0 674 081
- DE-A1- 2 221 180
- DE-A1- 3 015 822
- DE-A1- 3 032 939
- DE-U1-202009 007 634

## Beschreibung

Die Erfindung betrifft einen Fenster- oder Türrahmen mit Vorsatzschalen. Vorsatzschalen erlauben vielfältige Gestaltungsmöglichkeiten von Fenster- oder Türrahmen. Insbesondere bei Verwendung von Aluminium sind durch Eloxierung, Pulverbeschichtung oder Lackierung die unterschiedlichsten Oberflächeneffekte erzielbar. Aus der DE 30 32 939 A1 ist ein Rahmen mit Vorsatzschalen bekannt.

Aus dem Stand der Technik bekannte Vorsatzschalen sind exakt an die Geometrie ausgewählter Rahmenprofile angepasst und werden bei der Montage auf die Rahmenprofile aufgeklippst, sodass im montierten Zustand eine formschlüssige Verbindung zwischen Rahmenprofil und Vorsatzschale vorliegt. Der Rahmen nach der Erfindung umfasst eine Vorsatzschale als Anschlusselement für eine Fensterbank. Fensterbänke haben die Aufgabe, vom Fenster herab laufendes Wasser über eine Tropfkante vor der Fassade abzuleiten. Weiterhin sollen sie die Unterkonstruktion vor eindringender Feuchtigkeit bewahren und so Schäden oder Wärmebrücken zu verhindern.

Aus der EP 1 832 705 ist ein als Fensterbank ausgebildetes Abdichtelement bekannt, welches über einen vorragenden Vorsprung in der Profilierung eines Abstützelements festlegbar bzw. mit diesem verbindbar ist. Das Abstützelement ist mehrteilig ausgebildet, wobei ein Profilelement mit einer im wesentlichen ebenen Auflagefläche für ein Fenster in ein weiteres Profilelement einschiebbar ist. Das weitere Profilelement weist an der zur Außenseite des Gebäudes gerichteten Seitenwand die Profilierung auf, welche mit der komplementär ausgebildeten Profilierung am Abdichtelement zusammenwirkt. Die Profilierung des Abstützelementes wird durch eine unter- bzw. hinterschnittene Rille bzw. Nut gebildet, welche in der Einbaulage nach unten öffnet und sich im wesentlichen über die gesamte Breite des Abstützelementes erstreckt, in diese Nut greift die komplementär ausgebildete Profilierung des Abdichtelementes ein.

Der Erfindung liegt die Aufgabe zugrunde, den bekannten Stand der Technik weiterzuentwickeln.

Diese Aufgabe wird erfindungsgemäß mit einem Tür- oder Fensterrahmen nach Anspruch 1 gelöst. Die Vorsatzschale kann für unterschiedliche Rahmenprofile eingesetzt werden. Darüber hinaus eröffnet sie die Möglichkeit den Fensterrahmen bündig mit der Glasscheibe zu gestalten und somit "rahmenlose" Fenster zu schaffen, die nicht nur den Anforderungen moderner Architektur entsprechen, sondern auch mehr Lichteinfall ermöglichen und erhebliche Vorteile bei Pflege und Wartung aufweisen.

Vorteilhaft ist es, wenn die Vorsatzschale aus Aluminium besteht. Der Fenster- oder Türrahmen ist gemäß der Erfindung aus Kunststoff-Hohlprofilen aufgebaut. Eine konstruktiv vorteilhafte Lösung erhält man, wenn der zumindest eine, vom Rand der Vorsatzschale beabstandete Fortsatz kraftschlüssig in eine elastische Ausnehmung des Rahmens ragt.

Eine alternative konstruktiv vorteilhafte Lösung wird dann erhalten, wenn der zumindest eine, vom Rand der Vorsatzschale beabstandete Fortsatz eine Ausnehmung bildet, in welche ein elastischer Fortsatz des Rahmens kraftschlüssig ragt.

Vorteilhaft ist es auch, wenn sich die Vorsatzschale lediglich über einen Teil des Fenster- oder Türrahmens erstreckt. Damit kann einerseits die Optik des Fenster- oder Türrahmens verändert werden, sodass dieser schmäler erscheint. Darüber hinaus können auch die thermischen Eigenschaften des Rahmens verbessert werden, indem sich ein Teil der Gebäudeisolierung über den von der Vorsatzschale nicht überdeckten Teil des Rahmens erstreckt.

Durch die erfindungsgemäße Ausgestaltung der Erfindung ist es in vorteilhafter Weise auch möglich, die Vorsatzschalen in standardisierter Ausfertigung an unterschiedlichste Einsatzformen anzupassen. So kann beispielsweise die nur teilweise Abdeckung der Rahmen dadurch erhalten werden, dass der untere bereich einer Vorsatzschale abgeschnitten wird. Erfindungsgemäß ist die Vorsatzschale als Anschlusselement für eine Fensterbank ausgebildet und umfasst die Vorsatzschale ein in der Einbaulage an der unteren äußeren Ecke offenes annähernd rechteckförmiges Profil zur Aufnahme des gebäudeseitigen, aufgekanteten Teils der im Querschnitt annähernd Z-förmigen Fensterbank und eines Dichtungselementes. Damit wird eine einfache und rasche Montage von üblichen Fensterbänken ermöglicht.

Vorteilhaft ist auch eine Ausgestaltung bei der die Vorsatzschale, sowie die Verbindungen zu dem Fenster- oder Türrahmen Öffnungen aufweisen, mittels denen eine Ableitung eindringender Feuchtigkeit möglich ist.

Die Erfindung wird anhand von fünf Figuren näher erläutert.

Die Figuren 1 und 2 zeigen einen Rahmen ohne Fensterbank und dienen nur zur Verständnis der Erfindung.

Die Figuren 3, 4 und 5 zeigen einen Rahmen mit einer Fensterbank gemäß der Erfindung. Die Darstellung nach Fig. 1 zeigt einen Querschnitt durch einen Fensterrahmen bestehend aus Flügelrahmen 1 und Blendrahmen 2. Der Flügelrahmen 1 hält eine Glasscheibe 3. Flügelrahmen 1 und Blendrahmen 2 sind aus Kunststoff-Hohlprofilen aufgebaut und jeweils mit einer Vorsatzschale 4, 5 aus Aluminium versehen.

Kunststoff-Hohlprofile sind einfach herzustellen, sie weisen sehr gute Wärmedämmeigenschaften auf. Darüber hinaus sind sie gegen Säure, Abgase und Reinigungsmittel unempfindlich.

Die Vorsatzschalen 4, 5 verbessern nicht nur die Witterungsbeständigkeit des Rahmens, sondern ermöglichen auch eine Vielzahl von Gestaltungsmöglichkeiten. So wird durch Einsatz der Vorsatzschale 4 am Flügelrahmen 1 insbesondere eine bündige Gestaltung von Rahmen 1, 2 und Glasscheibe 3 und damit ein zeitgemäßes modernes Design ermöglicht. Die Vorsatzschale 4,5 weist einen vom Rand beabstandeten Fortsatz 6 auf, der in eine elastische Ausnehmung am Rahmen ragt und damit eine kraftschlüssige stabile Verbindung bildet. Die Elastizität der Ausnehmung kann auch durch Einsatz eines elastischen Klemmprofiles, beispielsweise aus Gummi, erzielt werden, welches in eine Nut des Rahmens eingefügt wird.

Wie aus Fig. 2 ersichtlich, kann eine alternative konstruktive Lösung darin bestehen, dass der vom Rand der Vorsatzschale beabstandete Fortsatz eine Ausnehmung bildet, in welche ein elastischer Fortsatz 7 des Rahmens kraftschlüssig ragt. Dieser elastische Fortsatz kann auch als Zwischenelement gestaltet sein, welches beispielsweise in eine Nut des Rahmens eingeschoben wird.

Für die Funktion der Erfindung ist es grundsätzlich unerheblich, ob der Kraftschluss zwischen den beiden Elementen durch eine Elastizität des Fortsatzes oder der Ausnehmung erzielt wird.

Für den Fall, dass eine nur teilweise Abdeckung des Fenster - oder Türrahmens zur Veränderung der Optik , oder zur Verbes- serung der thermischen Eigenschaften des Rahmens - indem sich ein Teil der Gebäudeisolierung über den von der Vorsatzschale nicht überdeckten Teil des Rahmens erstreckt- wird, kann eine Vorsatzschale 5 unterhalb des Fortsatzes 6 oder der entsprechenden Ausnehmung abgesägt werden und so an die unterschiedlichsten Anforderungen hinsichtlich der teilweisen Abdeckung angepasst werden.

Die Figuren 3 bis 5 zeigen erfindungsgemäße Ausführungsbeispiele, bei denen eine Vorsatzschale 5 als Anschlusselement für eine Fensterbank dient.

Die Darstellungen zeigen jeweils einen Querschnitt durch einen erfindungsgemäßen Fensterrahmen bestehend aus Flügelrahmen 1 und Blendrahmen 2. Der Flügelrahmen 1 hält eine Glasscheibe 3. Flügelrahmen 1 und Blendrahmen 2 sind jeweils mit einer Vorsatzschale 4, 5 aus Aluminium versehen.

Erfindungsgemäß dienen die am Blendrahmen angebrachten Vorsatzschalen 5 als Anschlusselement für eine Fensterbank, wobei das Anschlusselement ein in der Einbaulage an der unteren äußeren Ecke offenes annähernd rechteckförmiges Profil 8 zur Aufnahme des gebäudeseitigen, aufgekanteten Teils 9 der im Querschnitt annähernd Z-förmigen Fensterbank und eines Dichtungselementes 10 umfasst.

Der aufgekantete Teil 9 der Fensterbank wird bei der Montage in das offene annähernd rechteckförmige Profil 8 eingebracht und dort geklemmt. Dazu ist es zweckmäßig, wenn das offene annähernd rechteckförmige Profil 8 im oberen Bereich eine Ausnehmung aufweist, in die der aufgekantete Teil der Fensterbank ragt und wenn die Abmessungen von Profil 8 und aufgekantetem Teil so übereinstimmen, dass eine Klemmung in der Weise erfolgt, dass der aufgekantete Teil 9 der Fensterbank an der Rückwand 13 des annähernd rechteckförmigen Profiles anliegt.

Durch das Eigengewicht der Fensterbank ist dieselbe dann fixiert. Um ein Aufkippen, beispielsweise durch Winddruck zu verhindern, wird in das offene annähernd rechteckförmiges Profil 8 noch ein Dichtungselement 10 eingebracht, welches die Fensterbank klemmt, sodass keine Bewegung mehr möglich ist.

Durch seine elastischen Eigenschaften dient das Dichtungselement 10 auch der Dämpfung von Vibrationen, die beispielsweise bei Wind auftreten können.

Günstig ist es, wenn für einen Abfluss der zwischen Vorsatzschalen 4, 5 und Rahmen eindringenden Flüssigkeit 11 entsprechende Ableitungen 10 vorgesehen werden.

Wie in Fig. 5 dargestellt, können diese Ableitungen 10 bündig gestaltet sein, wie aus Fig. 3 ersichtlich, ist es aber auch denkbar, die Ableitungen 12 als einen aus der Vorsatzschale 5 ragenden Kanal zu gestalten.

### Bezugszeichenliste

- 1: Flügelrahmen
- 2: Blendrahmen
- 3: Glasscheibe
- 4: Vorsatzschale des Flügelrahmens
- 5: Vorsatzschale des Blendrahmens
- 6: Fortsatz der Vorsatzschale
- 7: Fortsatz des Rahmens
- 8: offenes annähernd rechteckförmiges Profil
- 9: aufgekanteter Teil der im Querschnitt annähernd Z-förmigen Fensterbank
- 10: Dichtungselement
- 11: Feuchtigkeit
- 12: Ableitungen
- 13: Rückwand des annähernd rechteckförmigen Profiles

## Patentansprüche

1. Fenster- oder Türrahmen mit Vorsatzschale, wobei die Fenster- oder Türrahmen aus Flügelrahmen und Blendrahmen bestehen, die aus Kunststoff-Hohlprofilen aufgebaut und jeweils mit einer Vorsatzschale versehen sind, wobei zumindest ein, vom Rand der Vorsatzschale (4,5) beabstandeter Fortsatz (6) in der Weise vorgesehen ist, dass eine kraftschlüssige Verbindung zwischen der Vorsatzschale (4,5) und dem Fenster- oder Türrahmen (1,2) gegeben ist, **dadurch gekennzeichnet, dass** der Fenster- oder Türrahmen eine Fensterbank umfasst und die am Blendrahmen angebrachte Vorsatzschale (5) als Anschlusselement für die Fensterbank ausgebildet ist und ein in der Einbaulage an der unteren äußeren Ecke offenes annähernd rechteckförmiges Profil umfasst, wobei das Profil den gebäudeseitigen, aufgekanteten Teil der im Querschnitt annähernd Z-förmigen Fensterbank und ein Dichtungselement (10) aufnimmt.

2. Fenster- oder Türrahmen mit Vorsatzschale und Fensterbank nach Anspruch 1, **dadurch gekennzeichnet, dass** die Vorsatzschale (4,5) aus Aluminium besteht.

3. Fenster- oder Türrahmen mit Vorsatzschale und Fensterbank nach einem der Ansprüche 1 bis 2, **dadurch gekennzeichnet, dass** der zumindest eine, vom Rand der Vorsatzschale (4,5) beabstandete Fortsatz (6) in eine elastische Ausnehmung des Rahmens (1,2) ragt und dort geklemmt wird.

4. Fenster- oder Türrahmen mit Vorsatzschale und Fensterbank nach einem der Ansprüche 1 bis 3, **dadurch gekennzeichnet, dass** der zumindest eine, vom Rand der Vorsatzschale beabstandete Fortsatz (6) eine Ausnehmung bildet, in welche ein elastischer Fortsatz (7) des Rahmens (1,2) kraftschlüssig ragt.

5. Fenster- oder Türrahmen mit Vorsatzschale und Fensterbank nach einem der Ansprüche 1 bis 4, **dadurch gekennzeichnet, dass** sich die Vorsatzschale (4,5)lediglich über einen Teil des Fenster- oder Türrahmens erstreckt.

## Claims

1. Window or door frame with an outer shell, wherein the window or door frames consist of a sash and a frame which are constructed from hollow plastics profiles and are each provided with an outer shell, **wherein** at least one extension (6) spaced apart from the edge of the outer shell (4, 5) is provided in such a manner that a force-fitting connection is provided between the outer shell (4, 5) and the window or door frame (1, 2), **characterized in that** the window or door frame comprises a window sill, and the outer shell (5) which is attached to the frame is designed as a connecting element for the window sill and comprises an approximately rectangular profile which is open at the lower outer corner in the installed position, wherein the profile receives the building-side, bent-up part of the window sill, which is approximately Z-shaped in cross section, and a sealing element (10).

2. Window or door frame with an outer shell and a window sill according to Claim 1, **characterized in that** the outer: shell (4, 5) is composed of aluminium.

3. Window or door frame with an outer shell and a window sill according to either of Claims 1 and 2, **characterized in that** the at least one extension (6) which is spaced apart from the edge of the outer shell (4, 5) projects into an elastic recess of the frame (1, 2) and is clamped there.

4. Window or door frame with an outer shell and a window sill according to one of Claims 1 to 3, **characterized in that** the at least one extension (6) which is spaced apart from the edge of the outer shell forms a recess into which an elastic extension (7) of the frame (1, 2) projects in a force-fitting manner.

5. Window or door frame with an outer shell and a window sill according to one of Claims 1 to 4, **characterized in that** the outer shell (4, 5) extends only over part of the window or door frame.

## Revendications

1. Cadre de fenêtre ou de porte avec un panneau d'habillage, le cadre de fenêtre ou de porte étant constitué d'un cadre de battant et d'un cadre dormant constitué de profilés creux en plastique et qui sont chacun pourvus d'un panneau d'habillage, au moins une saillie (6) espacée du bord du panneau d'habillage (4, 5) étant prévue de telle sorte qu'une liaison par engagement par force entre le panneau d'habillage (4, 5) et le cadre de fenêtre ou de porte (1, 2) soit réalisée, **caractérisé en ce que** le cadre de fenêtre ou de porte comprend un appui de fenêtre et le panneau d'habillage (5) monté sur le cadre dormant est réalisé sous forme d'élément de raccordement pour l'appui de fenêtre et comprend un profilé approximativement rectangulaire ouvert dans la position d'installation au niveau du coin inférieur extérieur, le profilé recevant la partie de l'appui de fenêtre relevée du côté du bâtiment, de section transversale approximativement en forme de Z, et un élément d'étanchéité (10),

2. Cadre de fenêtre ou de porte avec panneau d'habillage et appui de fenêtre selon la revendication 1, **caractérisé en ce que** le panneau d'habillage (4, 5) se compose d'aluminium.

3. Cadre de fenêtre ou de porte avec panneau d'habillage et appui de fenêtre selon l'une quelconque des revendications 1 à 2, **caractérisé en ce que** l'au moins une saillie (6) espacée du bord du panneau d'habillage (4, 5) pénètre dans un évidement élastique du cadre (1, 2) et y est serrée.

4. Cadre de fenêtre ou de porte avec panneau d'habillage et appui de fenêtre selon l'une quelconque des revendications 1 à 3, **caractérisé en ce que** l'au moins une saillie (6) espacée du bord du panneau d'habillage ferme un évidement dans lequel pénètre une saillie élastique (7) du cadre (1, 2) par engagement par force.

5. Cadre de fenêtre ou de porte avec panneau d'habillage et appui de fenêtre selon l'une quelconque des revendications 1 à 4, **caractérisé en ce que** le panneau d'habillage (4, 5) s'étend seulement sur une partie du cadre de fenêtre ou de porte.
